# EUROPÄISCHE PATENTSCHRIFT

(11) **EP 1 228 808 B1**
(45) Veröffentlichungstag und Bekanntmachung des Hinweises auf die Patenterteilung: **03.11.2004**
(21) Anmeldenummer: 02002473.3
(22) Anmeldetag: 01.02.2002
(51) Int. Cl.: B04B 11/08

(54) **Vorrichtung zum Abschälen und Austragen eines Feststoffs aus einer Zentrifuge**
Device and method for scraping and conveying a solid cake out of a centifuge drum
Dispositif et méthode pour racler et évacuer le gateau solide d'une centifugeuse

(30) Priorität: 01.02.2001 DE 10104553
(43) Veröffentlichungstag der Anmeldung: 07.08.2002
(73) Patentinhaber: Krauss-Maffei Process Technology AG, 80997 München (DE)
(72) Erfinder: Feller, Johannes, 83104 Tuntenhausen (DE); Grim, Gunnar, 80997 München (DE)
(74) Vertreter: Glawe, Delfs, Moll & Partner

(56) Entgegenhaltungen:
- FR-A- 1 394 980
- FR-A- 2 114 299
- US-A- 1 490 753

## Beschreibung

Die Erfindung bezieht sich auf eine Vorrichtung und ein Verfahren zum Abschälen und Austragen eines Feststoffkuchens aus einer Zentrifugentrommel gemäß dem Oberbegriff des Patentanspruchs 1 bzw. 8.

Bei Schälzentrifugen wird der in der Zentrifuge abgetrennte, gewaschene und trockengeschleuderte Feststoff mittels eines sogenannten Räumers aus der Trommel ausgeschält. Der Räumer ist so gestaltet, daß ein Schälmesser üblicherweise an einen Messerträger montiert ist, der über Verstrebungen geführt um eine Räumerwelle schwenkt. Üblicherweise ist der Räumer so ausgeführt, daß das Schälmesser "ziehend" in den Feststoff einschwenkt, dabei den Feststoff als Pulver abschält. Durch ein Leitblech bzw. den entsprechend gestalteten Messerträger am Räumer fällt der Feststoff dann in ein Austragsystem, z.B. eine Schurre (Gleitfläche) oder eine Austragschnecke. Räumer sind üblicherweise so ausgebildet, daß der Schälvorgang des Produktes auch bei maximaler Drehzahl der Zentrifuge erfolgen kann.

Bei der Abtrennung von hochreinen Produkten, wie z.B. Pharmaendprodukten oder Pharmazwischenprodukten, treten bezogen auf das Austragen des Feststoffes üblicherweise drei Probleme auf:
- Spritzer der Suspension bzw. Waschflüssigkeit auf den Oberflächen des Räumers, im Austragsorgan (Schurre) und als Flüssigkeitsansammlung, die in den nachfolgenden Apparat gelangt: Diese Spritzer führen zu Verminderungen der Produktqualität des Feststoffes, und zwar dadurch, daß die Feuchtigkeit wieder in den trockengeschleuderten Feststoff gelangt und so nicht das gewünschte Trocknungsergebnis erreicht wird. Wurde der Feststoff nicht nur trockengeschleudert, sondern in der Zentrifuge auch gewaschen, d.h. die Suspensionsflüssigkeit wurde durch Waschflüssigkeit aus dem Feststoffkuchen verdrängt und die Spritzer bestehen aus Suspensionsflüssigkeit, so bedeutet dies eine Rückmischung von Suspensionsflüssigkeit in den trockenen Fesststoff, was gleichbedeutend mit einer nicht ausreichenden Produktreinheit zu werten ist.
- Flüssigkeitsspritzer auf der Oberfläche des Räumers und der Austragsorgange: Die Flüssigkeitsspritzer erzeugen den Effekt, daß das trockene Feststoffpulver, das normalerweise gut über eine trockene Oberfläche gleiten würde durch die an diesen Flächen anhaftende Flüssigkeit rückbefeuchtet wird, eine relativ klebrige Konsistenz annimmt und dadurch zum Teil auf den Oberflächen des Räumers und der anderen Feststoffaustragungsorgane haften bleibt. Dieser Effekt wird mit zunehmend feineren Feststoffpartikeln verstärkt. Die bei der Produktion von Pharmawirkstoffen und Pharmazwischenprodukten anfallenden Feststoffe haben häufig Partikelgrößen von nur noch 1 µm. Diese Feststoffe sind gegen Rückbefeuchtungen extrem empfindlich. Die Verlegung der Oberflächen des Räumers ist aus zwei Gründen unerwünscht. Zum einen besteht die Gefahr, daß die Verlegung so große Ausmaße annimmt, daß ein gesicherter Feststoffaustrag nicht mehr möglich ist. Ferner bedeutet eine Belegung der Oberfläche, die noch nicht zu einer Funktionsstörung des Räumersystems führt, jedoch eine Ansammlung vom Produkt in der Zentrifuge, die zu einer Kreuz-Kontamination von Produkten aus verschiedenen Chargen führen kann und vor allem zu einem wesentlich erhöhten Reinigungsaufwand führt, der inbesondere in der Pharmaindustrie bei der Erzeugung von hochreinen Produkten unerwünscht ist, da dies bei der Reinigung zu Produktverlust führt, die Reinigung erhebliche Zeiten beanspruchen kann und auch.durch die Menge des abzureinigenden Produktes zu erheblichen Kosten durch Einsatz von großen teilweisen teueren Reinigungsmedien führt.
- Verlegung des Räumers bzw. des Feststoffaustrags durch mit zu hoher Schälenergie in den Räumer eingebrachten Feststoff: Dieser Effekt tritt auf, wenn der leicht feuchte pulverförmige Feststoff in einen Haufen zusammengepresst wird. Dabei entstehen Agglomerate, die an das Verhalten von Schnee erinnern.

Es sind bisher verschiedene Wege zur Vermeidung von Ablagerungen am Räumer vorgeschlagen worden.

Das am häufigsten eingesetzte Verfahren besteht in der Beschichtung der Oberfläche mit einer Substanz, die eine geringer Adhäsionsneigung gegenüber den Feststoffen aufweist, bzw. Räumer massiv aus solchen Materialien herzustellen. Viele dieser Beschichtungen weisen jedoch gegenüber dem hochbeständigen Grundwerkstoff der Zentrifuge (Edelstahl, Nickelbasiswerkstoffen, Titan etc.) eine wesentlich geringere Korossionsbeständigkeit auf, so daß sie nach relativ kurzer Betriebszeit erneuert werden müssen. Wenn die Beschichtung gegen die Suspensions-, Wasch- oder Reinigungsflüssigkeit eine höhe Löslichkeit aufweist, hat sie eine zu geringe Standzeit oder kann zu Verunreinigungen der zu verarbeitenden Produkte führen. Die Beschichtungen sind stark abhängig von dem zu verarbeitenden Feststoff, so daß bei gleichen Grundwerkstoffen unterschiedliche Beschichtungswerkstoffe verwendet werden müssen. Schließlich bestehen die Beschichtungen in der Regel aus Kunststoffen, die eine geringere Abrasionsbeständigkeit aufweise, was zu einer geringeren Standzeit sowie zum Problem der Verunreinigung beiträgt.

Demgegenüber kann der Räumer als Saugdüse ausgeführt werden, wobei die Saugdüse in ein Rohrsystem mündet, das aus der Zentrifuge führt. Aus der Zentrifuge wird ein Gasstrom über die Saugdüse abgesaugt, wobei die abgesaugte Gasmenge in das Gehäuse nachströmen kann, entweder über geeignete Öffnungen oder über eine geeignete Gaszufuhr. Im Betrieb wird der abgeschälte Feststoff durch den Gasstrom mitgerissen und durch das Rohrsystem aus der Zentrifuge ausgetragen. Ein derartiges System ist aus der DE 33 40 636 C2 bekannt. Dieses System benötigt einen relativ hohen Gasstrom und erfordert dementsprechend einen hohen apparativen Aufwand. Des weiteren müssen die Feststoffe wieder aus dem Gasstrom abgetrennt werden, was den apparativen Aufwand weiter erhöht. Probleme ergeben sich unter anderem auch dadurch, daß Restfeuchte in den Gasstrom gelangt und entsprechend abgeschieden werden muß, und bei bestimmten Lösungsmitteln können explosive Gasmischungen entstehen, so daß das System mit Inertgasen betrieben werden muß. Schließlich ist zu beachten, daß durch schnelle Gasströme die Feststoffe gegebenenfalls auf Flächen im Bereich der Ansaugöffnung aufprallen und dadurch das Problem der Ablagerungen vergrößern.

Schließlich können auch Schnecken als Austragsorganeverwendet werden, insbesondere bei relativ klebrigen oder viskosen Feststoffen. Schnecken können jedoch nur relativ schwer gereinigt werden und entsprechen nicht den Reinigungsanforderungen, die beispielsweise die Pharmaindustrie stellt. Daher ist der Einsatz von Schnecken für die Abtrennung von hochreinen Produkten unerwünscht.

Es sind Vorrichtungen bekannt, die so gestaltet sind, daß die Oberfläche des Räumers, die durch den Feststoffstrom verlegt werden können, von einem Austragsorgan, beispielsweise einer Schnecke, überstrichen werden, so daß sich der Feststoff nicht auf dem Räumer dauerhaft aufbauen kann. Auch hier ergeben sich die gleichen Probleme wie bei Schnecken.

Eine Vorrichtung gemäß dem Oberbegriff des Patentanspruchs 1 ist aus der FR 1394980A bekannt. Bei dieser Vorrichtung ist die Zuführöffnung des Austragsorgans während des Schleudervorgangs durch eine separate Haube abgedeckt, und zum Austragen der Feststoffe aus der Zentrifugentrommel wird die Haube durch einen separaten Hubmechanismus von der Zufuhröffnung abgehoben und legt die Zufuhröffnung frei.

Der Erfindung liegt die Aufgabe zugrunde Ablagerungen am Räumer bzw. dem Austragsorgan bzw. deren Kontamination durch Suspensionflüssigkeit zu verhindern.

Die Lösung dieser Aufgabe erfolgt durch eine Vorrichtung gemäß Patentanspruch 1 bzw. durch ein Verfahren gemäß Anspruch 8.

Erfindungsgemäß ist der Räumer dergestalt ausgebildet, daß er das nachfolgende Austragsorgan in der Ruhestellung des Räumers bzw. in einer dafür vorgesehenen Stellung, die der Räumer während des Füll- und Waschprozesses einnimmt, so abdeckt, daß keine Flüssigkeitsspritzer in die Austragsorgane gelangen können und die feststoffführenden Oberflächen des Räumers selbst nicht benetzt werden können.

Vorteilhaft wird dabei ein stechender Räumer verwendet (d.h., der Räumer schwenkt gegen die Drehrichtung der Trommel in die Trommel ein). Diese Anordnung ist jedoch nicht zwingend so auszuführen.

Die Anordnung von Räumer und Schurre kann auch so gestaltet werden, daß die Trommel zum Austrag des Feststoffkuchens in eine andere als die während dem Füllen und/oder Waschen und/oder Trockenschleudern verwendete Drehrichtung dreht. Durch diese konstruktive Maßnahme kann die Abdeckung der Austragsorgane durch den Räumer ggf. einfacher realisiert werden.

Durch die Ausführung des Räumers, der ein Abdecken der Austragsorgane ermöglicht, wird verhindert, daß Flüssigkeitsspritzer auf die Oberfläche des Räumers und/oder die Oberflächen der Austragsorgane gelangen. Somit wird sowohl die Benetzung von produktführenden Oberflächen mit Flüssigkeit, die Rückbefeuchtung des Feststoffes mit Suspensionsflüssigkeit bzw. Waschflüssigkeit und auch der unerwünschte Austrag von Suspensionsflüssigkeit bzw. Waschflüssigkeit über die Austragungsorgane verhindert.

Die stechende Gestaltung des Räumers ermöglicht, daß der aus der Trommel abgeschälte Feststoff ohne oder nur mit geringer Berühungstendenz gegenüber dem Räumer in das Austragungsorgan hineinfällt. Die besonderen Eigenschaften von feinen pulverförmigen Feststoffen gehen dahin, daß die Adhäsionsneigung proportional zur abnehmenden Auftrittsgeschwindigkeit abnehmen. Da der Feststoff nicht mehr aus der Rotationsbewegung heraus mit einer hohen Flussgeschwindigkeit im Räumer umgelenkt wird, sondern ab dem Schälmesser nach unten fällt, entspricht die Auftreffgeschwindigkeit lediglich der Geschwindigkeit, die die Feststoffpartikel im freien Fall zwischen Schälmesser und Auftreffen auf den Austragungsorganen erreichen. Mit zunehmender Feinheit der Feststoffpartikel, d.h. mit zunehmender Anlagerungstendenz des Feststoffpulvers verringert sich die Auftreffgeschwindigkeit im Austragungorgan, da dem Verhältnis zur Partikelmasse überproportional zunehmende Oberfläche des Partikels und der damit verbundene Gasreibungszustand bei der gegebenen Fallhöhe zwischen Schälmesser und Austragungorgan eine geringere Fallgeschwindigkeit errichen wird.

Ein Ausführungsbeispiel der Erfindung wird anhand der beigefügten Zeichnung erläutert.
- Figur 1: zeigt eine schematische Seitenansicht auf den Trommelmantel 1 einer Zentrifugentrommel.

Während des Zentrifugiervorgangs, bei dem die Trommel in Richtung des Pfeils Z dreht, wird eine Suspension in die Trommel eingebracht, und durch nicht dargestellte Filtermittel wird die in der Suspension enthaltene Flüssigkeit abgetrennt und abgeführt. Dabei bildet sich an dem Trommelmantel 1 ein Feststoffkuchen 9. Weitere Einzelheiten der Zentrifuge an sich werden hier nicht erläutert, da sie dem Fachmann geläufig sind.

In der Zentrifugentrommel ist an einer Räumerwelle 3 eine Räumvorrichtung schwenkbar gelagert. Die Räumvorrichtung umfaßt Streben oder Messerträger 5 sowie ein Schälmesser 7. Die Räumvorrichtung ist zwischen einer bei A dargestellten Ruheposition und einer bei D dargestellten Abschälposition verschwenkbar und dient dem Abschälen des Feststoffkuchens vom Trommelmantel 1. Dazu wird die Trommel in Richtung des Pfeils S in Drehung versetzt, und die Räumvorrichtung wird ausgehend von der Position A auf die Position D zubewegt. Abhängig von der Dicke des Filterkuchens beginnt dabei der Abschälvorgang gegebenenfalls bereits vor der Abschälposition D, beispielsweise in der Position C.

Die beim Abschälvorgang abgeschälten Feststoffe fallen nach unten in ein Austragsorgan 17 mit einer Zufuhröffnung wie eine Schurre (steile Gleitfläche oder dergleichen) und werden durch nicht dargestellte Mittel aus der Zentrifuge ausgetragen, beispielsweise mittels einer Schnecke.

Erfindungsgemäß kann der Räumer, z.B. der Messerträger selbst so ausgebildet sein, daß in der Ruhepositioon (bei A) bzw. einer extra dafür vorgesehenen Position die Zufuhröffnung der Schurre abgedeckt wird, so däß wahrend des Betriebes keine Spritzer in die Schurre gelangen können. Möglich ist es an den Streben, Messerträgern 5 oder Schälmessern 7 eine Abdeckplatte 11 mit Schrauben 13 oder dergleichen zu befestigen. Die Abdeckplatte 11 ist so ausgestaltet, daß sie in der Ruheposition (bei A oder einer dafür vorgesehenen Position) der Räumvorrichtung die Zufuhröffnung (bei 15) der Schurre so abdeckt, daß während des Betriebs keine Spritzer in die Schurre gelangen können. Das zum Abdecken der Schurre genutzte Bauelement des Räumers oder die Abdeckplatte 11 ist vorzugsweise so gekrümmt, daß in der Ruheposition ihre konvexe Außenseite von der Zufuhröffnung 15 wegweist, d.h. auf den Trommelmantel gerichtet ist, so daß Flüssigkeiten, die auf den Räumer bzw. die Abdeckplatte 11 gelangen, ablaufen können. Alternativ ist es auch möglich die Bauelemente eben oder mit anderen Krümmungen vorzusehen, diese jedoch so anzustellen, daß Flüssigkeit die auf dem Räumer bzw. die Abdeckplatte gelangt ablaufen kann.

Denkbar ist ferner eine Abdeckplatte in der Zentrifuge zu installieren, die so ausgeführt ist, daß Sie die Schurre abdeckt wenn die Zentrifuge in Betriebszuständen arbeitet, in denen keine Spritzer in die Schurre bzw. auf den Räumer gelangen sollen.

Während des Räumvorganges wird diese Abdeckplatte weggeschwenkt. Die Abdeckplatte kann über einen eigenen Antrieb verfügen, bzw. über einen Mechanismus durch den Räumer bzw. den Räumerantrieb bewegt werden.

Durch die erfindungsgemäße Ausgestaltung werden sowohl die Zufuhröffnung 15 als auch die mit den abgeschälten Feststoffen in Berührung kommenden Oberflächen der Räumvorrichtung wirksam gegen Kontamination durch Suspensionflüssigkeit geschützt.

Die dargestellte mäüiitoörrichtung erstreckt sich in Axialrichtung der Zentrifugentrommel, entweder über deren gesamte Axiallänge oder über einen Teil der Axiallänge. Im letztgenannten Fall muß die Räumvorrichtung axialbeweglich ausgestaltet sein, damit die gesamte Innenwandung der Zentrifugentrommel abgeschält werden kann.

Zwar wurde im obigen Beispiel die Erfindung anhand einer Filterzentrifuge erläutert, die Erfindung ist aber generell bei allen Schälzentrifugen wie Sedimentationzentrifugen und dergleichen einsetzbar.

## Patentansprüche

1. Vorrichtung zum Abschälen und Austragen eines Feststoffkuchens (9) von der Innenwand einer Zentrifugentrommel (1) mit einer Räumvorrichtung, und einem auf der Räumvorrichtung montierten Schälmesser (7) und einem Austragsorgang (17) mit einer Zufuhröffnung (15) für abgeschälte Feststoffe, wobei die Räumvorrichtung zwischen einer Ruheposition (A) und einer Schälposition (D) bewegbar ist, **dadurch gekennzeichnet, daß** die Räumvorrichtung einschließlich Schälmesser in der Ruheposition die Zufuhröffnung (15) des Austragsorgans (17) abdeckt.

2. Vorrichtung nach Anspruch 1, **dadurch gekennzeichnet, daß** die Räumvorrichtung (5, 7) eine lösbare Abdeckplatte (11) aufweist.

3. Vorrichtung nach Anspruch 1, **dadurch gekennzeichnet, daß** der Messerträger oder andere Bauteile des Räumers so ausgebildet sind, daß sie eine Abdeckplatte ausbilden.

4. Vorrichtung nach Anspruch 2 oder 3, **dadurch gekennzeichnet, daß** die Abdeckplatte oder das Bauteil gekrümmt ist und daß die konvexe Seite der Krümmung von der Zufuhröffnung (15) weggerichtet ist.

5. Vorrichtung nach Anspruch 3 oder 4, **dadurch gekennzeichnet, daß** die Abdeckplatte (11) an mindestens einem Messerträger (5), Messer oder einer Räumerwelle befestigt ist.

6. Vorrichtung nach einem der Ansprüche 1 bis 5, **dadurch gekennzeichnet, daß** die Räumvorrichtung an einer Räumerwelle (3) schwenkbar befestigt ist und daß die Räumvorrichtung in der Ruheposition (A) die Räumerwelle (3) abdeckt.

7. Vorrichtung nach einem der vorstehenden Ansprüche, **dadurch gekennzeichnet, daß** in der Betriebsposition (C, D) das Schälmesser gegen die Drehrichtung (S) gerichtet ist.

8. Verfahren zum Betreiben einer Schälzentrifuge mit einer Räumvorrichtung, und einem auf der Räumvorrichtung montierten Schälmesser (3, 5, 7, 11) zum Abschälen eines Feststoffkuchens (9) vom Inneren der Zentrifuge und einem Austragsorgan (17) mit einer Zuführöffnung (15) zum Austragen der abgeschälten Feststoffe, **dadurch gekennzeichnet, daß** man während des Zentrifugenbetriebs die Zufuhröffnung (15) mit der Räumvorrichtung einschließlich Schälmesser (3, 5, 7, 11) abdeckt.

9. Verfahren nach Anspruch 8, **dadurch gekennzeichnet, daß** die Drehrichtung (S) während des Abschälvorgangs entgegengesetzt zu der Drehrichtung (Z) während des Zentrifugenbetriebs ist.

10. Verfahren nach Anspruch 8 oder 9, **dadurch gekennzeichnet, daß** man beim Abschälvorgang ein Schälmesser (7) gegen die Drehrichtung (S) der Trommel in den Feststoffkuchen (9) einbringt.

11. Schälzentrifuge mit einer Vorrichtung nach einem der Ansprüche 1 bis 7.

## Claims

1. An apparatus for scraping and discharging a solid cake (9) from the inner wall of a centrifuge drum (1) , with a clearing device and a scraping blade (7) mounted on the clearing device and a discharge member (17) with a feed opening (15) for scraped off solids, wherein the clearing device is movable between a rest position (A) and a scraping position (D), **characterised in that**, in the rest position, the clearing device, including the scraping blade, covers the feed opening (15) of the discharge member (17).

2. An apparatus according to Claim 1, **characterised in that** the clearing device (5,7) has a detachable cover plate (11) .

3. An apparatus according to Claim 1, **characterised in that** the blade carrier or other components of the clearing means are so designed that they form a cover plate.

4. An apparatus according to Claim 2 or 3, **characterised in that** the cover plate or the component is curved, and **in that** the convex side of the curvature is directed away from the feed opening (15).

5. An apparatus according to Claim 3 or 4, **characterised in that** the cover plate (11) is mounted on at least one blade carrier (5), blade or on a clearing device shaft.

6. An apparatus according to any one of Claims 1 to 5, **characterised in that** the clearing device is pivotably mounted on a clearing device shaft (3), and **in that**, in the rest position (A), the clearing device covers the clearing device shaft (3).

7. An apparatus according to any one of the preceding Claims, **characterised in that**, in the operating position (C,D), the scraping blade is directed counter to the direction of rotation (S).

8. A method of operating a scraping centrifuge, having a clearing device and a scraping blade (3,5,7,11) mounted on the clearing device for scraping a solid cake (9) from the inside of the centrifuge and having a discharge member (17) with a feed opening (15) for the discharge of the scraped-off solids, **characterised in that**, during the operation of the centrifuge, the feed opening (15) is covered by the clearing device, including the scraping blade (3,5,7,11).

9. A method according to Claim 8, **characterised in that**, during the scraping operation, the direction of rotation (S) is opposed to the direction of rotation (Z) during centrifuge operation.

10. A method according to Claim 8 or 9, **characterised in that**, during the scraping operation, a scraping blade (7) is introduced into the solid cake (9) counter to the direction of rotation (S) of the drum.

11. A scraping centrifuge with an apparatus according to any one Claims 1 to 7.

## Revendications

1. Dispositif pour racler et évacuer un gâteau de matière solide (9) de la paroi d'un tambour de centrifugeuse (1) comportant un dispositif d'enlèvement, et un couteau racleur (7) monté sur le dispositif d'enlèvement, et un organe d'évacuation (17) avec une ouverture d'arrivée (15) pour la matière solide raclée, le dispositif d'enlèvement étant mobile entre une position de repos (A) et une position de raclage (D), **caractérisé en ce que** le dispositif d'enlèvement, y compris le couteau racleur, recouvre dans la position de repos l'ouverture d'arrivée (15) de l'organe d'évacuation (17).

2. Dispositif selon la revendication 1, **caractérisé en ce que** dispositif d'enlèvement (5,7) présente une plaque de couverture amovible (11).

3. Dispositif selon la revendication 1, **caractérisé en ce que** le porte-couteau ou d'autres éléments du dispositif d'enlèvement sont conç(s de manière à former une plaque de couverture.

4. Dispositif selon la revendication 2 ou 3, **caractérisé en ce que** la plaque de couverture ou les éléments sont courbés et que le côté convexe de la courbure est orienté dans une direction opposée à l'ouverture d'arrivée (15).

5. Dispositif selon la revendication 3 ou 4, **caractérisé en ce que** la plaque de couverture (11) est fixée à au moins un porte-couteau (5), un couteau ou un arbre de dispositif d'enlèvement.

6. Dispositif selon l'une quelconque des revendications 1 à 5, **caractérisé en ce que** le dispositif d'enlèvement est fixé de manière à pouvoir pivoter à un arbre de dispositif d'enlèvement (3) et **en ce que** le dispositif d'enlèvement recouvre dans la position de repos (A) l'arbre de dispositif d'enlèvement (3).

7. Dispositif selon l'une quelconque des revendications précédentes, **caractérisé en ce que** dans la position de fonctionnement (C, D) le couteau racleur est orienté dans une direction opposée au sens de rotation (S) .

8. Procédé pour l'utilisation d'une centrifugeuse de raclage comportant un dispositif d'enlèvement et un couteau racleur (3,5) monté sur le dispositif d'enlèvement, pour le raclage d'un gâteau de matière solide (9), de l'intérieur de la centrifugeuse, et un organe d'évacuation (17) avec une ouverture d'arrivée (15) pour l'évacuation de la matière solide raclée, **caractérisé en ce qu'**on recouvre pendant le fonctionnement de la centrifugeuse l'ouverture d'arrivée (15) avec le dispositif d'enlèvement, y compris le couteau racleur (3, 5, 7 , 11).

9. Procédé de la revendication 8, **caractérisé en ce que** le sens de rotation (S) pendant l'opération de raclage est opposé au sens de rotation (Z) pendant le fonctionnement de la centrifugeuse.

10. Procédé selon la revendication 9 ou 10, **caractérisé en ce qu'**on introduit dans le gâteau de matière solide (9) au cours de l'opération de raclage, un couteau de raclage (7) dans le sens opposé au sens de rotation (S) du tambour.

11. Centrifugeuse de raclage comportant un dispositif selon l'une quelconque des revendications 1 à 7.
